# FASCICULE DE BREVET EUROPEEN

(11) **EP 1 365 725 B1**
(45) Date de publication et mention de la délivrance du brevet: **14.09.2005**
(21) Numéro de dépôt: 02714279.3
(22) Date de dépôt: 05.03.2002
(51) Int. Cl.: A61J 1/00

(54) **DISPOSITIF DE CONNEXION ENTRE UN RECIPIENT ET UN CONTENANT ET ENSEMBLE PRET A L'EMPLOI COMPRENANT UN TEL DISPOSITIF**
VERBINDUNGSVORRICHTUNG ZWISCHEN ZWEI BEHÄLTERN UND GEBRAUCHSFERTIGE ANORDNUNG MIT EINER SOLCHEN VORRICHTUNG
DEVICE FOR CONNECTION BETWEEN A VESSEL AND A CONTAINER AND A READY-TO-USE ASSEMBLY COMPRISING SAME

(30) Priorité: 07.03.2001 FR 0103125
(43) Date de publication de la demande: 03.12.2003
(73) Titulaire: Biodome, 63500 Issoire (FR)
(72) Inventeur: ANEAS, Antoine, F-63200 Menetrol (FR)
(74) Mandataire: Myon, Gérard Jean-Pierre
(86) Numéro de dépôt international: PCT/FR2002/000793
(87) Numéro de publication internationale: WO 2002/069881

(56) Documents cités:
- WO-A-96/00053
- WO-A-98/13006
- WO-A-99/53886
- US-A- 4 195 632
- US-A- 5 636 660

## Description

L'invention a trait à un dispositif de connexion entre un récipient fermé et un contenant. L'invention a également trait à un ensemble prêt à l'emploi comprenant, entre autres, un récipient fermé et un dispositif de connexion du type précité.

Dans le domaine du conditionnement des médicaments, il est connu de stocker un composant d'une préparation pharmaceutique, tel que par exemple son principe actif, dans un récipient fermé par un bouchon de matériau relativement mou, par exemple en élastomère. Un liquide peut être introduit dans ce récipient après perforation du bouchon pour dissoudre ou mettre en suspension le composant contenu dans ce récipient, ceci afin d'obtenir une préparation, notamment un médicament ou un vaccin, sous forme liquide et prêt à être administré au patient.

Par WO-A-98/13 006, on connaît un dispositif de connexion comprenant une embase adaptée pour coiffer le col d'un récipient et se prolongeant par une collerette ou douille formant un alésage interne alors qu'un piston est monté coulissant dans cet alésage. Le piston porte des dents d'encliquetage distribuées autour de son axe et prévues pour coopérer avec un flan annulaire de la collerette. Ce dispositif donne satisfaction pour le raccordement d'une seringue pourvue d'un embout luer.

Cependant, il est parfois nécessaire de raccorder un récipient à un contenant autre qu'une seringue, auquel cas le transfert de liquide entre le récipient et le contenant, ou réciproquement, a lieu par gravité. Dans ce cas, une aiguille à double pointe avec des canaux de section relativement importante doit utilisée. Compte tenu du volume de cette aiguille, l'effort de réaction du bouchon, qui tend à la repousser hors du récipient, est important, au point qu'un système à encliquetage tel que connu de WO-A-98/13006 ne serait pas forcément suffisant.

L'invention vise donc à proposer un dispositif de connexion du type précité dans lequel l'embase et le piston ont des structures particulièrement simples, alors que le piston est efficacement guidé en translation par rapport à l'embase et efficacement maintenu en position de transfert, y compris dans le cas d'une utilisation avec une aiguille à double pointe.

Dans cet esprit, l'invention concerne un dispositif dans lequel l'aiguille du piston est à section transversale externe non circulaire, alors qu'un manchon formé par l'embase est à section transversale interne également non circulaire les sections externe de l'aiguille et interne du manchon étant telles qu'un coulissement de l'aiguille dans le manchon est possible, sans possibilité de rotation de l'aiguille. En outre, le bord du manchon opposé au bouchon du récipient est pourvu de moyens d'arrêt aptes à coopérer avec des moyens complémentaires prévus sur le piston pour son verrouillage en position de transfert.

Grâce à l'invention, la structure du piston peut être éminemment simplifiée par rapport aux dispositifs de l'état de la technique puisque la forme de l'aiguille qu'il porte ou qu'il comprend permet un guidage en translation dans le manchon, sans possibilité de rotation. Le coulissement sans possibilité de rotation garantit un positionnement adéquat des moyens d'arrêt prévus sur le bord supérieur du manchon et des moyens -complémentaires prévus sur le piston.

Compte tenu de sa structure particulièrement simple et de son faible volume, le piston du dispositif de l'invention est aisé à mouler, alors que son prix de revient en matière est très attractif et que la géométrie du dispositif facilite le mouvement du piston, de sa position dégagée à sa position de transfert.

Selon un premier mode de réalisation de l'invention, on peut prévoir que l'aiguille est à section transversale externe ovale, alors que le manchon est à section transversale interne ovale également.

Selon un autre mode de réalisation de l'invention, l'aiguille peut être à section transversale externe polygonale, alors que le manchon est à section transversale interne polygonale, avec le même nombre de côtés que la section externe de l'aiguille.

Selon les aspects avantageux de l'invention, le dispositif incorpore une ou plusieurs des caractéristiques suivantes :
- Les moyens d'arrêt prévus sur le bord du manchon comprennent des crochets élastiquement déformables, alors que les moyens complémentaires prévus sur le piston comprennent des surfaces d'appui ménagées sur une collerette monobloc avec l'aiguille, l'aiguille et la collerette constituant ensemble le piston. Dans ce cas, la collerette est avantageusement pourvue d'ouvertures de passage des crochets. Les crochets peuvent être pourvus chacun d'un nez apte à être imbriqué avec un retour bordant l'une des surfaces d'appui ménagées sur la collerette. On peut en outre prévoir que les crochets font saillie radialement vers l'extérieur par rapport au manchon.
- L'embase comprend un second manchon disposé radialement à l'extérieur du manchon précité, le second manchon étant apte à coopérer avec une coiffe d'isolation du piston par rapport à l'atmosphère ambiante. Des nervures de rigidification peuvent être disposées entre ces manchons.
- Il est prévu des moyens d'arrêt provisoire du piston dans la position dégagée de l'aiguille. Ces moyens peuvent comprendre au moins un relief en creux ménagé sur la surface externe de l'aiguille et au moins un relief en saillie s'étendant, à partir de la surface radiale interne du manchon, en direction d'un axe central de l'alésage, le relief en saillie étant apte à être engagée dans le relief en creux pour maintenir le piston en position dégagée par rapport au bouchon du récipient.

L'invention concerne également un ensemble prêt à l'emploi comprenant un récipient fermé contenant un produit, notamment une préparation pharmaceutique, ce récipient étant pourvu d'un col dont l'ouverture est obturée par un bouchon, et un dispositif de connexion tel que précédemment décrit monté sur ce récipient. Un tel ensemble permet de conserver de façon stérile un composant d'un médicament ou d'un vaccin, notamment son principe actif, et de le préparer en temps utile par mélange avec un liquide, la manoeuvre de cet ensemble prêt à l'emploi étant particulièrement aisée.

L'invention sera mieux comprise et d'autres avantages de celle-ci apparaîtront plus clairement à la lumière de la description qui va suivre de deux modes de réalisation d'un dispositif de connexion conforme à son principe, donnée uniquement à titre d'exemple et faite en référence aux dessins annexés dans lesquels :
- la figure 1 est une vue éclatée de côté d'un ensemble prêt à l'emploi conforme à l'invention et d'un flacon prévu pour coopérer avec cet ensemble ;
- la figure 2 est une coupe axiale du dispositif de connexion appartenant à l'ensemble de la figure 1, monté sur le récipient en configuration de stockage ;
- la figure 3 est une coupe selon la ligne III-III à la figure 2 ;
- la figure 4 est une vue à plus grande échelle du détail IV à la figure 2 ;
- la figure 5 est une vue en perspective, avec arrachement partiel, du dispositif de connexion avant son montage sur le récipient ;
- la figure 6 est une vue analogue à la figure 2, au début d'une opération de raccordement du récipient avec le flacon souple représentée à la figure 1 ;
- la figure 7 est une vue analogue à la figure 2, alors que le flacon est connectée au récipient de l'ensemble de la figure 1 et
- la figure 8 est une coupe analogue à la figure 3, pour un dispositif conforme à un second mode de réalisation de l'invention.

Le dispositif 1 conforme à l'invention représenté aux figures 1 à 6 a une double fonction. Il assure, d'une part, l'inviolabilité d'un récipient 2, par exemple un flacon en verre, contenant un produit non représenté et préalablement fermé ou bouché. Le dispositif 1 permet d'autre part d'assurer ou d'établir une connexion étanche entre l'intérieur du récipient 2 et l'intérieur d'un autre contenant, tel qu'un flacon en matière plastique rigide ou semi-rigide 3 contenant un liquide destiné à mettre en solution ou en suspension le produit contenu dans le récipient 2. Le contenant pourrait également être formé par un flacon en verre.

Le flacon 2 comporte un col 4 dont l'ouverture 4a est obturée de façon étanche par un bouchon 5 réalisé dans un matériau relativement mou, par exemple un élastomère, de préférence en caoutchouc. Selon une variante non représentée de l'invention, une capsule peut être disposée autour du bouchon 5 et d'une partie annulaire externe 4b du col 4. Le bouchon 5 comporte une partie centrale 5a sensiblement cylindrique adaptée à un emmanchement souple et étanche à l'intérieur de l'ouverture 4a et une partie 5b aplatie, épaulée sur la partie 4b et éventuellement recouverte par la capsule.

Le dispositif 1 comprend une embase 10 réalisée par injection de matière plastique, par exemple de polyéthylène et ou de polypropylène, et destinée à être monté autour des éléments 4 et 5. L'embase 10 forme un manchon 11 globalement cylindrique et centré sur un axe X-X', qui est un axe de symétrie des éléments 2, 4 et 5 en configuration montée représentée à la figure 2. Le manchon 11 est relié à une partie annulaire 12 pourvue d'un jonc 13 à profil en pointe destiné à pénétrer superficiellement sur la surface supérieure ou exposée 5c du bouchon 5. La partie annulaire 12 se prolonge, à l'opposé du manchon 11, par plusieurs pattes élastiques 14 pourvues chacune d'un bec 15 apte à coopérer avec la surface externe du col 4, en vue d'un encliquetage élastique de l'embase 10 sur le col.

A l'intérieur du manchon 11 est formé un second manchon 16 qui s'étend selon la direction de l'axe X-X' et a une section interne ovale ainsi que cela ressort de la figure 3.

Les manchons 11 et 16 sont reliés par des nervures 17 de rigidification assurant un positionnement et une rigidité adéquats du manchon 16.

Le volume intérieur du manchon 16 constitue un alésage A à l'intérieur duquel peut coulisser un piston 20 formé d'une pièce en matière plastique moulée. Le piston 20 comprend une aiguille creuse 21 à double pointe pourvue de deux canaux 21a, 21b et apte à perforer le bouchon 5. Le piston 20 comprend également une collerette 22, monobloc avec l'aiguille 21 et pourvue de deux ouvertures 22a et 22b.

Comme il ressort également de la figure 3, l'aiguille 21 est à section externe ovale.

On note 21c la surface radiale externe de l'aiguille 21, on note 16c la surface radiale interne du manchon 16. Les surfaces 16c et 21c sont telles qu'un coulissement de l'aiguille 21, c'est-à-dire du piston 20, dans l'alésage A est possible. Le caractère non circulaire autour de l'axe X-X' des surfaces 16c et 21c est tel que le piston 20 peut coulisser dans l'alésage A sans possibilité de rotation autour de l'axe X-X' par rapport au manchon 16.

Deux crochets élastiques 16a et 16b sont prévus au niveau du bord supérieur 16d du manchon 16, c'est-à-dire du bord de ce manchon opposé au bouchon 5. Ces crochets s'étendent à proximité des deux parties du manchon de plus faible rayon de courbure.

Les crochets 16a et 16b sont configurés pour pouvoir pénétrer dans les ouvertures 22a et 22b afin de s'encliqueter sur des surfaces 22d et 22e de retenue prévues dans la collerette 22.

On note que- les ouvertures 22a et 22b sont chacune pourvues d'un bord 22f convergent en direction de l'extrémité 21d de l'aiguille 21 opposée au bouchon 5. Par ailleurs, les crochets 16a et 16b sont pourvus de bords tronqués 16f convergents à l'opposé de la partie 12. Ainsi, la coopération des bords 16f et 22f a pour effet de resserrer les crochets 16 en direction de l'axe X-X' lorsque la collerette 22 vient en appui contre ces crochets, ceci permettant aux crochets 16a et 16b de traverser les ouvertures 22a et 22b avant de s'expandre radialement à nouveau vers l'extérieur, de telle sorte que les crochets 16a et 16b viennent en appui sur les surfaces 22d et 22e.

Lorsque les crochets 16a et 16b sont en appui sur les surfaces 22d et 22e, le piston 20 est efficacement maintenu en position de transfert de fluide vers ou à partir du volume intérieur du récipient 2, cette position étant représentée à la figure 7.

Comme il ressort plus particulièrement de la figure 6, les crochets 16a et 16b sont chacun pourvu d'un nez 16n, respectivement 16p, dirigé vers la partie 12. Par ailleurs, la collerette 22 est équipée de retours 22n et 22p qui bordent respectivement les surfaces 22d et 22e. Ainsi, lorsque les crochets 16 et 16b sont engagés dans les ouvertures 22a et 22b, les nez 16n et 16p viennent en appui contre les surfaces 22d et 22e, en arrière des retours 22n et 22p. Tout risque de glissement relatif des crochets 16a et 16b par rapport à la collerette 22 est ainsi évité car un tel glissement est empêché par la portée des nez 16n et 16p contre les retours 22n et 22p.

Pour garantir un maintient du piston 20 en configuration de stockage du dispositif 1, c'est-à-dire dans une configuration dans laquelle l'aiguille 21 est à distance du bouchon 5 comme représenté aux figures 1 à 6, le manchon 16 est pourvu d'un jonc interne 16g faisant saillie à partir de la surface 16c en direction de l'axe X-X'. Par ailleurs, la surface 21c de l'aiguille 21 est pourvue d'une gorge 21g dans laquelle peut être engagé le jonc 16g. Lorsque le jonc 16g est engagé dans la gorge 21g, l'aiguille 21, c'est-à-dire le piston 20, est immobilisé en translation dans l'alésage A.

Selon des variantes non représentées de l'invention, le jonc 16g et la gorge 21g peuvent être remplacés par d'autres reliefs qui peuvent s'étendre sur une partie seulement de la circonférence des surfaces 16c et 21c.

Une enveloppe externe 30 est prévue pour être montée autour de l'embase 10 et du piston 20 sur le récipient 2. L'enveloppe 30 comprend une bague 31 prévue pour immobiliser les pattes 14 en position autour du col 4, conformément à l'enseignement technique de WO-A-97/10 156. La bague 31 est reliée par une section sécable 32 à une coiffe 33 qui isole l'embase 10 et le piston 20 de l'atmosphère ambiante tant que la section sécable n'a pas été rompue.

On note que la coiffe 33 est prévue pour venir en appui contre la surface radiale externe du manchon 11. Un lubrifiant peut être appliqué de façon discontinue sur la surface interne de la coiffe 33 pour faciliter son retrait par rapport à l'embase 10. Ce lubrifiant pourrait être appliqué autour du manchon 11, également de façon discontinue, c'est-à-dire en ne formant pas une circonférence complète autour de l'axe X-X'.

Le fonctionnement est le suivant :

Lorsqu'il convient de faire pénétrer un liquide à l'intérieur du récipient 2, la coiffe 33 est retirée par rupture de la section 32, comme représenté par les flèches R et F₁ à la figure 6. Il est alors possible d'exercer sur le piston 1 un effort F₂ dirigé vers le bouchon 5 afin de transpercer celui-ci grâce à l'aiguille 21. En pratique, l'effort F₂ peut être exercé au moyen du flacon 3 dont un bouchon 5' est tout d'abord engagé sur l'extrémité exposée 21d de l'aiguille 21, le bouchon 5' pouvant alors être pris en mains par l'utilisateur pour exercer sur l'embase 22 l'effort F₂, ce qui a pour effet de chasser le jonc 16g de la gorge 21g puis de permettre le mouvement d'avance de l'aiguille 21 en direction du bouchon 5 qu'elle traverse alors.

Lors de ce mouvement, les crochets 16a et 16b pénètrent dans les ouvertures 22a et 22b, en étant déformées grâce à la coopération des bords 16f et 22f. Les crochets 16a et 16b viennent alors se verrouiller sur les surfaces 22d et 22e de la collerette 22, de telle sorte que le piston 20 est encliqueté en position de transfert sur le manchon 16.

Tout glissement des crochets 16a et 16b par rapport à la collerette 22, sous l'effet d'un effort tendant à extraire l'aiguille 21 du récipient 2, est empêché par l'imbrication des nez 16n et 16p derrière les retours 22n et 22p.

Lors du mouvement de pénétration de l'aiguille 21 dans le bouchon 5, le manchon 16 est maintenu rigide grâce aux nervures 17 qui assurent une reprise des efforts transversaux éventuels.

Lorsqu'une quantité suffisante du liquide a été introduite dans le récipient 2, il est possible d'agiter celui-ci pour mélanger le liquide au produit originellement présent dans le récipient 2 afin d'obtenir la solution ou la suspension recherchée. Il est alors possible de retourner l'ensemble formé des éléments 1 à 3 pour faire passer cette solution ou cette suspension dans le flacon 3 en vue de son utilisation.

Les crochets 16a et 16b sont obtenus sans utilisation de moule complexe, deux ouvertures 12a et 12b étant prévues dans la partie 12 pour le passage de tiroirs de formation de ces crochets dans le moule de fabrication de l'embase 10.

L'embase 10 est une pièce monobloc qui comprend les éléments 11 à 17. Les éléments constitutifs du dispositif 1 de l'invention sont donc particulièrement simples et de prix de revient très attractifs.

Dans le second mode de réalisation représenté à la figure 8, les éléments analogues à ceux du premier mode de réalisation portent des références identiques. Ce mode de réalisation diffère du précédent en ce que l'aiguille 21 est à section radiale externe polygonale alors que le manchon 16 est à section interne polygonale, avec le même nombre de côtés et la même répartition géométrique de ces côtés, ce qui permet un coulissement de l'aiguille 21 dans le manchon 16, selon un axe X-X', sans possibilité de rotation autour de cet axe.

Quel que soit le mode de réalisation de l'invention, le coulissement de l'aiguille 21 dans le manchon 16 permet un alignement correct des crochets prévus en partie supérieure du manchon et des moyens d'accrochage correspondant prévus sur la collerette du piston.

L'invention a été représenté avec deux crochets 16a et 16b formés au niveau des parties du manchon 16 de plus petit rayon de courbure. Selon une variante non représentée de l'invention, ces crochets pourraient être ménagés au niveau des parties de plus grand rayon de courbure de ce manchon, c'est-à-dire des parties représentées respectivement vers le haut et vers le bas de la figure 3. Dans ce cas, la position des ouvertures 22a et 22b et des surfaces 22d et 22e de la collerette 22 par rapport à l'aiguille 21 est adaptée en conséquence. En outre, le nombre de crochets du dispositif de l'invention n'est pas limité à deux ; il suffit d'un crochet pour que celui-ci immobilise le piston dans la position de transfert. En variante, un nombre de crochets supérieur ou égal à trois peut être prévu.

L'invention a été représentée avec un piston monobloc. Elle est également applicable au cas où le piston est formé d'un assemblage comprenant une aiguille et une collerette rapportée.

## Revendications

1. Dispositif de connexion (1) entre un récipient fermé (2) et un contenant (3), ledit récipient fermé comprenant un col (4) dont l'ouverture est obturée par un bouchon (5), ledit dispositif de connexion comprenant :
- une embase (10) apte à être montée sur ledit récipient et comportant un manchon (16) formant un alésage interne (A) et
- un piston (20) apte à coulisser dans ledit alésage, entre une première position dégagée par rapport audit bouchon et une seconde position, dite de transfert, dans laquelle une aiguille (21) creuse, appartenant audit piston, traverse ledit bouchon,
**caractérisé en ce que** ladite aiguille est à section transversale externe non circulaire, alors que ledit manchon est à section transversale interne non circulaire, les sections externe de ladite aiguille et interne dudit manchon étant telles qu'un coulissement de ladite aiguille dans ledit manchon est possible, sans possibilité de rotation de ladite aiguille dans ledit manchon, et **en ce qu'**un bord (16d) dudit manchon opposé audit bouchon est pourvu de moyens d'arrêt (16a, 16b) aptes à coopérer avec des moyens complémentaires (22d, 22e) prévus sur ledit piston pour le verrouillage en position de transfert dudit piston.

2. Dispositif selon la revendication 1, **caractérisé en ce que** ladite aiguille (21) est à section transversale externe ovale alors que ledit manchon (16) est à section transversale interne ovale.

3. Dispositif selon la revendication 1, **caractérisé en ce que** ladite aiguille (21) est à section transversale externe polygonale alors que ledit manchon (16) est à section transversale interne polygonale, avec le même nombre de côtes que ladite section externe de ladite aiguille.

4. Dispositif selon l'une des revendications précédentes, **caractérisé en ce que** lesdits moyens d'arrêt prévus sur ledit bord (16d) dudit manchon comprennent des crochets (16a, 16b) élastiquement déformables alors que lesdits moyens complémentaires prévus sur ledit piston (20) comprennent des surfaces d'appui (22d, 22e) ménagées sur une collerette (22) monobloc avec ladite aiguille (21), ladite aiguille et ladite collerette constituant ensemble ledit piston.

5. Dispositif selon la revendication 4, **caractérisé en ce que** ladite collerette (22) est pourvue d'ouvertures (22a, 22b) de passage desdits crochets (16a, 16b).

6. Dispositif selon l'une des revendications 4 ou 5, **caractérisé en ce que** lesdits crochets (16a, 16b) sont chacun pourvus d'un nez (16n, 16p) apte à être imbriqué avec un retour (22n, 22p) bordant l'une des surfaces d'appui (22d, 22c) ménagées sur ladite collerette (22).

7. Dispositif selon l'une des revendications 4 à 6, **caractérisé en ce que** lesdits crochets (16a, 16b) font saillie radialement vers l'extérieur par rapport audit manchon (16).

8. Dispositif selon l'une des revendications précédentes, **caractérisé en ce que** ladite embase (10) comprend un second manchon (11) disposé radialement à l'extérieur dudit manchon (16), ledit second manchon étant apte à coopérer avec une coiffe (33) d'isolation dudit piston (20) par rapport à l'atmosphère ambiante.

9. Dispositif selon la revendication 8, **caractérisé en ce qu'**il comprend des nervures de rigidification (17) reliant lesdits manchons (11, 16).

10. Dispositif selon l'une des revendications précédentes, **caractérisé en ce qu'**il comprend des moyens (16g, 21g) d'arrêt provisoire dudit piston (20) dans ladite position dégagée.

11. Dispositif selon la revendication 10, **caractérisé en ce que** lesdits moyens comprennent au moins un relief creux (21g) ménagé sur la surface externe (21c) de ladite aiguille (21) et au moins un relief en saillie (16g) s'étendant, à partir de la surface radiale interne (16c) dudit manchon (16), en direction d'un axe central (X-X') dudit alésage (A), ledit relief en saillie étant apte à être engagée dans ledit relief en creux et à maintenir ledit piston (20) dans ladite première position.

12. Ensemble prêt à l'emploi comprenant un récipient fermé (2) contenant un produit, notamment une préparation pharmaceutique, ledit récipient étant pourvu d'un col (4) dont l'ouverture est obturée par un bouchon (5), et un dispositif de connexion (1) selon l'une des revendications précédentes, monté sur ledit récipient.

## Patentansprüche

1. Verbindungsvorrichtung (1) zwischen einem geschlossenen Gefäß (2) und einem Behälter (3), wobei das geschlossene Gefäß einen Hals (4) besitzt, dessen Öffnung mit einem Stöpsel (5) verschlossen ist, wobei die Verbindungsvorrichtung folgendes aufweist:
- eine Basis (10), die dazu geeignet ist, an dem Gefäß angebracht zu werden, und die eine Hülse (16) aufweist, welche eine Innenbohrung (A) bildet, und
- einen Kolben (20), der dazu geeignet ist, in der Bohrung zwischen einer in Relation zu dem Stöpsel ausgerückten ersten Position und einer als Übergangsposition bezeichneten zweiten Position zu gleiten, in der eine zu dem Kolben gehörende Hohlnadel (21) den Stöpsel durchsetzt,
**dadurch gekennzeichnet,**
**daß** die Nadel einen nicht-kreisförmigen äußeren Querschnitt aufweist, während die Hülse einen nicht-kreisförmigen inneren Querschnitt aufweist, wobei der Außenquerschnitt der Nadel und der Innenquerschnitt der Hülse derart sind, daß eine Gleitverschiebung der Nadel in der Hülse ohne die Möglichkeit einer Drehung der Nadel in der Hülse möglich ist, und daß ein dem Stöpsel gegenüberliegender Rand (16d) der Hülse mit Halteeinrichtungen (16a, 16b) versehen ist, die geeignet sind, mit dazu komplementären Einrichtungen (22d, 22e) zusammenzuwirken, die an dem Kolben vorgesehen sind, um den Kolben in der Übergangsposition zu verriegeln.

2. Vorrichtung nach Anspruch 1,
**dadurch gekennzeichnet,**
**daß** die Nadel (21) einen ovalen äußeren Querschnitt aufweist, während die Hülse (16) einen ovalen inneren Querschnitt aufweist.

3. Vorrichtung nach Anspruch 1,
**dadurch gekennzeichnet,**
**daß** die Nadel (21) einen polygonalen äußeren Querschnitt aufweist, während die Hülse (16) einen polygonalen inneren Querschnitt mit der gleichen Anzahl von Seiten wie der äußere Querschnitt der Nadel aufweist.

4. Vorrichtung nach einem der vorhergehenden Ansprüche,
**dadurch gekennzeichnet,**
**daß** die an dem Rand (16d) der Hülse vorgesehenen Halteeinrichtungen elastisch verformbare Haken (16a, 16b) aufweisen, während die dazu komplementären, an dem Kolben (20) vorgesehenen Einrichtungen Abstützflächen (22d, 22e) aufweisen, die an einem einstückig mit der Nadel (21) ausgebildeten Kragen (22) vorgesehen sind, wobei die Nadel und der Kragen zusammen den Kolben bilden.

5. Vorrichtung nach Anspruch 4,
**dadurch gekennzeichnet,**
**daß** der Kragen (22) mit Öffnungen (22a, 22b) für den Durchtritt der Haken (16a, 16b) versehen ist.

6. Vorrichtung nach einem der Ansprüche 4 oder 5,
**dadurch gekennzeichnet,**
**daß** die Haken (16a, 16b) jeweils mit einer Nase (16n, 16p) versehen sind, die für eine Verzahnung mit einem zurückspringenden Bereich (22n, 22p) geeignet ist, der an eine der an dem Kragen (22) vorgesehenen Abstützflächen (22d, 22c) angrenzt.

7. Vorrichtung nach einem der Ansprüche 4 bis 6,
**dadurch gekennzeichnet,**
**daß** die Haken (16a, 16b) bezogen auf die Hülse (16) radial nach außen vorspringen.

8. Vorrichtung nach einem der vorhergehenden Ansprüche,
**dadurch gekennzeichnet,**
**daß** die Basis (10) eine zweite Hülse (11) aufweist, die in Radialrichtung außerhalb der Hülse (16) angeordnet ist, wobei die zweite Hülse dazu geeignet ist, mit einer Kappe (33) zum Isolieren des Kolbens (20) gegenüber der Umgebungsatmosphäre zusammenzuwirken.

9. Vorrichtung nach Anspruch 8,
**dadurch gekennzeichnet,**
**daß** sie Versteifungsrippen (17) aufweist, welche die Hülsen (11, 16) miteinander verbinden.

10. Vorrichtung nach einem der vorhergehenden Ansprüche,
**dadurch gekennzeichnet,**
**daß** sie Einrichtungen (16g, 21g) zum vorläufigen Halten des Kolbens (20) in der ausgerückten Position aufweist.

11. Vorrichtung nach Anspruch 10,
**dadurch gekennzeichnet,**
**daß** die genannten Einrichtungen mindestens ein an der Außenfläche (21c) der Nadel (21) vorgesehenes Hohlprofil (21g) sowie mindestens ein erhabenes Profil (16g) aufweisen, das sich ausgehend von der radialen Innenfläche (16c) der Hülse (16) in Richtung einer Mittelachse (X-X') der Bohrung (A) erstreckt, wobei das erhabene Profil dazu geeignet ist, mit dem Hohlprofil in Eingriff zu treten und den Kolben (20) in der ersten Position zu halten.

12. Gebrauchsfertige Einheit, die ein geschlossenes Gefäß (2), welches ein Produkt, insbesondere ein pharmazeutisches Präparat enthält, wobei das Gefäß mit einem Hals (4) versehen ist, dessen Öffnung mit einem Stöpsel (5) verschlossen ist, sowie eine an dem Gefäß angebrachte Verbindungsvorrichtung (1) nach einem der vorhergehenden Ansprüche aufweist.

## Claims

1. Device (1) for connection between a closed recipient (2) and a container (3), said closed recipient comprising a neck (4) whose opening is closed by a stopper (5), said connection device comprising:
- a base (10) adapted to be mounted on said recipient and comprising a sleeve (16) forming an inner bore (A), and
- a plunger (20) adapted to slide in said bore, between a first position disengaged with respect to said stopper and a second so-called position of transfer, in which a hollow needle (21) belonging to said plunger, traverses said stopper, **characterised in that** said needle presents a non-circular outer cross-section, while said sleeve presents a likewise non-circular inner cross-section, the outer section of said needle and inner section of said sleeve being such that said needle can slide in said sleeve, without the possibility of rotation of said needle in said sleeve, and
an edge (16d) of said sleeve opposite said stopper is provided with stop means (16a, 16b) adapted to cooperate with complementary means (22d 22e) provided on said plunger to lock it in position of transfer.

2. The device of Claim 1, **characterised in that** said needle (21) presents an oval outer cross-section, while the inner cross-section of said sleeve (16) is oval.

3. The device of Claim 1, **characterised in that** said needle (21) presents a polygonal outer cross-section, while the inner cross-section of said sleeve (16) is polygonal, with the same number of sides as said outer section of said needle.

4. The device of one of the preceding Claims, **characterised in that** said stop means provided on said edge (16d) of said sleeve comprise elastically deformable hooks (16a, 16b) while said complementary means provided on said plunger (20) comprise bearing surfaces (22d, 22e) made on a flange (22) in one piece with said needle (21), said needle and said flange together constituting said plunger.

5. The device of Claim 4, **characterised in that** said flange (22) is provided with openings (22a, 22b) for passage of said hooks (16a, 16b).

6. The device of one of Claims 4 or 5, **characterised in that** said hooks (16a, 16b) are each provided with a nose (16n, 16p) adapted to be imbricated with a return (22n, 22p) bordering one of the bearing surfaces (22d, 22e) made on said flange (22).

7. The device of one of Claims 4 to 6, **characterised in that** said hooks (16a, 16b) project radially towards the outside with respect to said sleeve (16).

8. The device of one of the preceding Claims, **characterised in that** said base (10) comprises a second sleeve (11) disposed radially outside said sleeve (16), said second sleeve being adapted to cooperate with a cap (33) for protecting said plunger (20) with respect to the ambient atmosphere.

9. The device of Claim 8, **characterised in that** it comprises rigidifying ribs (17) connecting said sleeves (11, 16).

10. The device of one of the preceding Claims, **characterised in that** it comprises means (16g, 21g) for temporarily stopping said plunger (20) in said disengaged position.

11. The device of Claim 10, **characterised in that** said means comprise at least one hollow (21g) made on the outer surface (21c) of said needle (21) and at least one projection (16g) extending, from the inner radial surface (16c) of said sleeve (16), in the direction of a central axis (X-X') of said bore (A), said projection being adapted to be engaged in said hollow and to maintain said plunger (20) in said first position.

12. Ready-to-use assembly comprising a closed recipient (2) containing a product, particularly a pharmaceutical preparation, said recipient being provided with a neck (4) whose opening is closed by a stopper (5), and a connection device (1) according to one of the preceding Claims, mounted on said recipient.
